# FASCICULE DE BREVET EUROPEEN

(11) **EP 3 212 024 B1**
(45) Date de publication et mention de la délivrance du brevet: **01.05.2019**
(21) Numéro de dépôt: 15797132.6
(22) Date de dépôt: 28.10.2015
(51) Int. Cl.: A43B 3/00

(54) **LACET POUR CHAUSSURE CONSTITUÉ D'UNE BANDE EN SILICONE**
SCHNÜRRIEMEN AUS SILIKONBAND
SHOELACE CONSISTING OF A SILICONE BAND

(30) Priorité: 28.10.2014 FR 1402457
(43) Date de publication de la demande: 06.09.2017
(73) Titulaire: Sylvain, Creton, 13009 Marseille (FR); Trinel, Sylvie, 83400 Hyères (FR); Tribolet, Christelle, 60410 Verberie (FR); Bassien-Capsa, Alain, 60410 Verberie (FR)
(72) Inventeur: SYLVAIN, Creton, 13009 Marseille (FR)
(74) Mandataire: Chevalier, Renaud Philippe
(86) Numéro de dépôt international: PCT/FR2015/052904
(87) Numéro de publication internationale: WO 2016/066959

(56) Documents cités:
- US-A- 696 440
- US-A1- 2004 237 348
- US-A1- 2006 168 785

## Description

La présente invention se rapporte à un lacet pour chaussure.

Le lacet conforme à l'invention trouve une application privilégiée dans le domaine des chaussures à lacets, notamment des chaussures de sport, et en particulier des chaussures de course à pied, dont la course nature ou trail, et des chaussures de marche à pied, et peut également être envisagé pour des chaussures de ville, chaussures de sécurité, chaussures d'escalade, etc.

Que ce soit dans le cadre d'une pratique sportive ou d'un usage quotidien, les personnes tendent à trop serrer les lacets de leurs chaussures afin notamment de ressentir une franche tenue du pied. En outre, durant un effort physique, tel qu'une course ou une marche à pied, le pied gonfle naturellement à l'intérieur de la chaussure, par afflux de sang, et le pied se retrouve trop serré par le lacet.

Or, des lacets trop serrés sur un pied, que ce soit du fait d'un serrage initial trop serré ou d'un gonflement ultérieur du pied, entraînent de nombreux désagréments.

La compression du pied par un lacet trop serré peut entraîner une compression des vaisseaux sanguins et nerveux, avec plusieurs conséquences négatives : sensation de jambes lourdes, fourmillements, picotements, douleurs aux mollets, crampes, déchirures, claquages ou contractures.

En outre, un lacet trop serré empêche également la voûte plantaire de se mouvoir librement et a pour effet de gêner le mouvement du pied pendant une activité.

De plus, un lacet trop serré tend à rigidifier la chaussure, avec comme potentielle conséquence un névrome de Morton. Ce névrome, aussi appelé « la maladie de Morton », est une affection très douloureuse qui touche le nerf interdigital du pied à cause d'un pied trop serré.

Dans le domaine des lacets sont connus les lacets en tissu, par exemple en polyester, nylon, coton ou lin, comme connu du document US 696 440, et les lacets en caoutchouc.

Le premier exemple de lacet en tissu n'offre que peu de confort pour le pied. En effet, pendant la journée, ou lors d'une activité sportive, la pression du pied augmente, et la rigidité du lacet rendra son support désagréable et surtout génératrice de marques de compression sur le dessus du pied, appelé « coup de pied ».

Le deuxième exemple de lacet en caoutchouc présente l'inconvénient de compresser trop fortement le pied du fait d'un retour élastique trop élevé. En effet, du fait de son élasticité, le porteur aura tendance à trop serrer ses lacets en caoutchouc qui comprimeront fortement le pied dans la chaussure.

L'état de la technique est également illustré par l'enseignement du document US 2006/0168785 qui divulgue un lacet comprenant un noyau élastique, notamment en silicone, enveloppé à l'intérieur d'un fourreau en matière plastique, papier, tissu ou élastique, et un élément de friction associé au fourreau. Du fait notamment de la présence du fourreau et de l'élément de friction, ce lacet présente les mêmes défauts que les deux lacets précités, et n'offre ainsi pas le confort et le maintien adaptés pour éviter les problèmes de surcompression du pied.

La présente invention a pour objet de résoudre ces inconvénients en proposant un lacet qui prend en compte le changement de pression d'un pied en activité pour éviter toute compression et ainsi permettre une bonne circulation sanguine tout en maintenant confortablement le pied et offrir un confort inégalé.

A cet effet, elle propose un lacet pour chaussure, du type constitué d'une bande élastique longiligne réalisée entièrement en silicone, ladite bande répondant aux propriétés élastiques selon lesquelles, en sélectionnant au moins un segment de ladite bande, ledit segment présentant une section transversale constante et une longueur au repos de 5,0 centimètres, lorsque ledit segment est étiré jusqu'à atteindre une longueur étirée de 10,0 centimètres puis relâché, ledit segment se contracte et atteint une première longueur relâchée comprise entre 5,6 et 7,0 centimètres après un premier temps compris entre 0,1 et 1 seconde après le relâchement, et atteint une seconde longueur relâchée comprise entre 5,0 et 5,6 centimètres après un second temps compris entre 15 et 25 secondes après le relâchement.

Ainsi l'invention est basée sur un lacet comprenant une bande en silicone présentant des propriétés de retour élastique particulières ; ces propriétés élastiques étant fonction des dimensions transversales de la bande en silicone et fonction de la sélection du matériau silicone. Autrement dit, la bande présente des dimensions transversales et est réalisée dans un matériau silicone sélectionné de sorte que la bande présente les propriétés de retour élastique définies ci-dessus.

Le Demandeur a constaté que de telles propriétés élastiques garantissent un laçage sous tension, fortement maintenu ou agréablement maintenu, mais jamais serré au point de comprimer le pied. Grâce à une telle bande silicone, quelque soit la tension, la bande silicone du lacet offrira toujours un confort optimal et agréable qui ne bougera plus.

En outre, le silicone présente un caractère auto-agrippant (par frottement) qui permet avantageusement que le noeud et la boucle restent maintenus et ne se défont pas tout seul, évitant ainsi une ouverture inopinée du noeud qui risquerait d'entraîner une chute. Cette particularité auto-agrippante permet aussi que, même avec une partie du lacet cassé, le pied sera toujours maintenu.

La bande en silicone peut aussi avantageusement être découpée à la longueur adéquate, afin de ne pas avoir de lacet et de boucles trop longs.

Pour précision, lorsque le segment concerné est étiré jusqu'à atteindre une longueur étirée de 10,0 centimètres, cet étirement est réalisé avec une vitesse d'étirement comprise entre 1,0 et 2,0 centimètres par seconde, et notamment entre 1,2 et 1,6 centimètres par seconde.

A titre de comparaison, un lacet en caoutchouc classique qui subit le test d'étirement/relâchement décrit ci-dessus, présente une longueur relâchée d'environ 5,0 centimètres, soit un retour à sa longueur initiale, après un temps compris entre 0,1 et 1 seconde.

Un autre avantage du silicone est sa résistance aux ultra-violet du rayonnement solaire et également aux chocs thermiques, sans compter cette bande en silicone ne gèlera pas en-dessous de - 40°C, et offrira toujours son utilité.

Selon un premier mode de réalisation, la bande présente une section transversale constante sur au moins 95 % de sa longueur, et notamment sur sensiblement toute sa longueur.

Une telle bande à section régulière ou quasi-régulière sur toute la longueur de la bande, permet une fabrication aisée, notamment par injection.

Dans cette première réalisation, la bande présente avantageusement une première longueur relâchée comprise entre 6,6 et 7,0 centimètres, et une seconde longueur relâchée comprise entre 5,3 et 5,6 centimètres ; ces données étant bien entendu à rapprocher du mode opératoire précité dans lequel, on sélectionne au moins un segment présentant de longueur au repos de 5,0 centimètres, qui est étiré jusqu'à atteindre une longueur étirée de 10,0 centimètres puis relâché.

Selon un second mode de réalisation, la bande présente au moins trois tronçons longilignes successifs comprenant un tronçon dit central encadré par deux tronçons dits intermédiaires de mêmes longueurs, les tronçons intermédiaires étant de même section transversale constante sur toutes leurs longueurs respectives, et le tronçon central étant de section transversale constante sur toute sa longueur et différente de celle des tronçons intermédiaires, où le tronçon central présente une première longueur relâchée et une seconde longueur relâchée supérieures respectivement à la première longueur relâchée et à la seconde longueur relâchée des tronçons intermédiaires.

Ainsi, une fois lacée de manière classique, donc symétrique, le tronçon central est positionné au début (ou en bas) de la zone de laçage, puis les deux tronçons intermédiaires prolongent le tronçon central à droite et à gauche, vers le haut, pour un laçage au niveau du coup de pied ; le tronçon central présentant un retour élastique plus faible (autrement dit moins rapide) que les deux tronçons intermédiaires, un retour élastique élevé ou fort - voire rapide - traduisant une forte capacité à revenir rapidement à l'état initial, c'est-à-dire au repos. Ainsi, les deux tronçons intermédiaires présentent un plus fort (autrement dit plus rapide) retour élastique pour garantir une bonne tenue au niveau du coup de pied, tandis que le tronçon central présente un plus faible (autrement dit moins rapide) retour élastique pour une base de laçage plus ferme.

De cette manière, cette bande offre au lacet au moins deux zones d'élasticité distinctes, avec une zone inférieure en bas du lacet (le tronçon central) et une zone intermédiaire au niveau du coup de pied (les tronçons intermédiaires).

De manière générale, chaque tronçon présente une longueur d'au moins 100 millimètres, voire d'au moins 150 millimètres, afin que chaque tronçon participe pleinement au laçage avec ses propriétés élastiques propres, soit en début de laçage, soit en milieu de laçage (au niveau du coup de pied), soit en fin de laçage (au niveau du noeud de laçage). Autrement dit, ces tronçons ne constituent pas des artifices ou des éléments esthétiques qui n'agissent pas sur le laçage. De même, le rapport entre la longueur du tronçon central et la longueur d'un tronçon intermédiaire est supérieur ou égal à 0,8.

Selon une possibilité de l'invention, le tronçon central présente une première longueur relâchée comprise entre 6,2 et 6,6 centimètres et une seconde longueur relâchée comprise entre 5,4 et 5,6 centimètres, et chaque tronçon intermédiaire présente une première longueur relâchée comprise entre 5,9 et 6,3 centimètres et une seconde longueur relâchée comprise entre 5,1 et 5,3 centimètres.

Ces valeurs répondent particulièrement bien aux attentes en matière de tenue et de confort, sans pour autant comprimer le pied.

Selon une autre possibilité, le tronçon central présente une section transversale sensiblement ellipsoïdale présentant un grand axe et un petit axe, et chaque tronçon intermédiaire présente une section transversale sensiblement rectangulaire présentant un grand côté parallèlement audit grand axe et un petit côté parallèlement audit petit axe, où ledit petit axe est supérieur audit petit côté et ledit grand axe est sensiblement équivalent audit grand côté.

Une telle conformation géométrique permet de répondre aux exigences précitées en matière de retour élastique, à savoir un tronçon central présentant un retour élastique plus faible que les deux tronçons intermédiaires.

Selon une caractéristique, le rapport entre la longueur du tronçon central et la longueur d'un tronçon intermédiaire est compris entre 0,8 et 1,25.

De manière avantageuse, la bande présente deux tronçons dits d'extrémité de mêmes longueurs et prolongeant les tronçons intermédiaires de part et d'autre du tronçon central, les tronçons d'extrémité étant de même section transversale constante sur toutes leurs longueurs respectives, ladite section transversale des tronçons d'extrémité étant différente de celles du tronçon central et des tronçons intermédiaires, où chaque tronçon d'extrémité présente une première longueur relâchée et une seconde longueur relâchée inférieures respectivement à la première longueur relâchée et à la seconde longueur relâchée des tronçons intermédiaires.

Ainsi, ces tronçons d'extrémité sont situés aux deux extrémités opposées de la bande silicone, et ils servent à terminer le laçage avec la boucle de fermeture du lacet qui sera réalisée par bouclage de ces deux tronçons d'extrémité. Ces tronçons d'extrémité présentent des retours élastiques plus forts (autrement dit plus rapides) que les tronçons intermédiaires, pour un serrage du lacet en partie haute qui garantisse une tenue accrue.

De cette manière, cette bande présente cinq tronçons successifs et offre au lacet trois zones d'élasticité distinctes, avec une zone inférieure (le tronçon central), une zone intermédiaire (les tronçons intermédiaires) et une zone supérieure en partie haute du lacet (les tronçons d'extrémité).

Selon une caractéristique, chaque tronçon d'extrémité présente une première longueur relâchée comprise entre 5,6 et 6,0 centimètres et une seconde longueur relâchée comprise entre 5,0 et 5,1 centimètres.

Selon une autre caractéristique, le tronçon d'extrémité présente une section transversale sensiblement circulaire de diamètre donnée, ledit diamètre étant inférieur au grand axe de la section transversale sensiblement ellipsoïdale du tronçon central.

Dans une réalisation particulière, le rapport entre la longueur du tronçon d'extrémité et la longueur d'un tronçon central est compris entre 0,8 et 1,25.

Selon une autre possibilité, le tronçon central présente une première longueur relâchée comprise entre 5,9 et 6,3 centimètres et une seconde longueur relâchée comprise entre 5,1 et 5,3 centimètres, et chaque tronçon intermédiaire présente une première longueur relâchée comprise entre 5,6 et 6,0 centimètres et une seconde longueur relâchée comprise entre 5,0 et 5,1 centimètres.

Ces valeurs répondent également bien aux attentes en matière de tenue et de confort, sans pour autant comprimer le pied.

Selon une autre possibilité, le tronçon central présente une section transversale sensiblement rectangulaire présentant un grand côté et un petit côté, et chaque tronçon intermédiaire présente une section transversale sensiblement circulaire de diamètre donnée, ledit diamètre étant inférieur audit grand côté.

Une telle conformation géométrique permet également de répondre aux exigences précitées en matière de retour élastique, à savoir un tronçon central présentant un retour élastique plus faible que les deux tronçons intermédiaires.

Avantageusement, le matériau silicone de la bande présente une dureté shore A comprise entre 50 et 90, et de préférence une dureté shore A comprise entre 65 et 75.

Ce choix de dureté est particulièrement bien adapté d'un point de vue retour élastique au vu des dimensions de la bande pour un lacet de chaussure classique, afin de répondre aux exigences aux propriétés de retour élastique décrites précédemment.

L'invention se rapporte également à une chaussure équipée d'un lacet conforme à l'invention, un tel lacet étant lacé sur la chaussure en passant dans des oeillets ou crochets de laçage.

D'autres caractéristiques et avantages de la présente invention apparaîtront à la lecture de la description détaillée ci-après, de deux exemples de mise en oeuvre non limitatifs, faite en référence aux figures annexées dans lesquelles :
- la figure 1 est une vue schématique en perspective d'une chaussure équipée d'un premier lacet conforme à l'invention ;
- la figure 2 est une vue schématique en perspective du premier lacet de la figure 1 ;
- la figure 3 est une vue schématique d'une section transversale du premier lacet des figures 1 et 2 ;
- la figure 4 est une vue schématique en perspective d'une chaussure équipée d'un second lacet conforme à l'invention ;
- la figure 5 est une vue schématique en perspective du second lacet de la figure 4 ;
- la figure 6 est une vue schématique de côté du second lacet des figures 4 et 5 ;
- la figure 7A est une vue schématique d'une section transversale du second lacet des figures 4 à 6, selon le plan de coupe A-A visible sur la figure 6 coupant le seconde lacet dans un premier tronçon d'extrémité ;
- la figure 7B est une vue schématique d'une section transversale du second lacet des figures 4 à 6, selon le plan de coupe B-B visible sur la figure 6 coupant le seconde lacet dans un premier tronçon intermédiaire ;
- la figure 7C est une vue schématique d'une section transversale du second lacet des figures 4 à 6, selon le plan de coupe C-C visible sur la figure 6 coupant le seconde lacet dans le tronçon central ;
- la figure 7D est une vue schématique d'une section transversale du second lacet des figures 4 à 6, selon le plan de coupe D-D visible sur la figure 6 coupant le seconde lacet dans un second tronçon intermédiaire ;
- la figure 7E est une vue schématique d'une section transversale du second lacet des figures 4 à 6, selon le plan de coupe E-E visible sur la figure 6 coupant le seconde lacet dans un second tronçon d'extrémité ;
- la figure 8 est une vue schématique agrandie de la zone F de la figure 6;
- la figure 9 est une vue schématique agrandie et en perspective de la zone G de la figure 6 ;
- les figures 10A à 10D illustrent les étapes de mesure des propriétés de retour élastique faites sur un segment de lacet.

En référence à la figure 1, une chaussure C est équipée d'un premier lacet 100 conforme à l'invention, ce premier lacet 100 étant constitué d'une bande 1 illustrée sur la figure 2.

Cette bande 1 élastique longiligne est réalisée entièrement en silicone, et présente une section transversale constante sur sensiblement toute sur longueur. Cette bande 1 présente une longueur totale comprise entre 700 millimètres et 1500 millimètres, notamment entre 900 et 1200 millimètres.

En référence à la figure 3, la section transversale de cette bande 1 est sensiblement rectangulaire et présente un grand côté GC, compris entre 5 et 12 millimètres, et un petit côté PC, compris entre 2 et 4 millimètres.

Cette bande 1 peut être obtenue par injection de matière silicone, voire par moulage.

De manière optionnelle, les extrémités 10 de la bande 1 sont biseautées, afin de faciliter le passage à travers des orifices de laçage prévus sur la chaussure C.

En référence à la figure 4, une chaussure C est équipée d'un second lacet 200 conforme à l'invention, ce second lacet 200 étant constitué d'une bande 2 illustrée sur les figures 5 et 6.

Cette bande 2 élastique longiligne est réalisée entièrement en silicone, et présente au moins cinq tronçons longilignes successifs comprenant :
- un tronçon dit central 20 ;
- deux tronçons dits intermédiaires 21 qui encadrent le tronçon central 20, autrement dit s'étendant de part et d'autre (à droite et à gauche) du tronçon central 20 ; et
- deux tronçons dits d'extrémité 22 qui prolongent les tronçons intermédiaires 21 de part et d'autre du tronçon central 20.

Ainsi, la bande 2 présente successivement, de la droite vers la gauche ou inversement, un premier tronçon d'extrémité 22, suivi par un premier tronçon intermédiaire 21, suivi par le tronçon central 20, suivi par un second tronçon intermédiaire 21, suivi par un second tronçon d'extrémité 22. Cette bande 2 peut être obtenue par moulage de matière silicone.

La longueur totale LT de cette bande 2 est comprise entre 700 millimètres et 1500 millimètres, notamment entre 900 et 1200 millimètres.

Le tronçon central 20 présente :
- une longueur L0 comprise entre 160 et 240 millimètres, et notamment entre 180 et 220 millimètres ; et
- une section transversale (visible sur la figure 7C) constante sur toute sa longueur L0, cette section transversale étant sensiblement ellipsoïdale et présentant un grand axe G0 et un petit axe P0.

Le grand axe G0 est compris entre 3,5 et 7,0 millimètres, et notamment entre 4,0 et 5,0 millimètres, et le petit axe P0 est compris entre 2,5 et 3,5 millimètres, et notamment entre 3,0 et 3,5 millimètres.

Les deux tronçons intermédiaires 21 présentent :
- la même longueur L1 comprise entre 160 et 240 millimètres, et notamment entre 180 et 220 millimètres ;
- la même section transversale (visible sur les figures 7B et 7D) constante sur toutes leurs longueurs L1 respectives, cette section transversale étant sensiblement rectangulaire et présentant un grand côté G1 parallèle au grand axe G0 et un petit côté P1 parallèle au petit axe P0.

Le grand côté G1 est compris entre 3,5 et 7,0 millimètres, et notamment entre 4,0 et 5,0 millimètres, et le petit côté P1 est compris entre 1,5 et 3,0 millimètres, et notamment entre 2,0 et 2,5 millimètres ; le grand côté G1 étant sensiblement équivalent, voire égal, au grand axe G0, et le petit côté P1 étant inférieur au petit axe P0.

Dans l'exemple donné ci-dessus, la longueur L1 d'un tronçon intermédiaire 21 est équivalente à la longueur L0 du tronçon central 20, mais il est envisageable que ces longueurs soient différentes. De manière générale, il est envisageable que le rapport entre la longueur L0 et la longueur L1 est compris entre 0,8 et 1,25.

Les deux tronçons d'extrémité 22 présentent :
- la même longueur L2 comprise entre 180 et 270 millimètres, et notamment entre 200 et 250 millimètres ;
- la même section transversale (visible sur les figures 7A et 7E) constante sur toutes leurs longueurs L2 respectives, cette section transversale étant sensiblement circulaire de diamètre D2.

Le diamètre D2 est inférieur au grand axe G0 et est compris entre 3,0 et 5,0 millimètres, notamment entre 3,5 et 4,5 millimètres.

Dans l'exemple donné ci-dessus, la longueur L2 d'un tronçon d'extrémité 22 est supérieure à la longueur L0 du tronçon central 20, mais il est envisageable que ces longueurs soient équivalentes. De manière générale, il est envisageable que le rapport entre la longueur L0 et la longueur L2 est compris entre 0,8 et 1,25.

Il est également à noter que le tronçon central 20 ne présente pas la même section transversale que les deux tronçons intermédiaires 21 et que les deux tronçons d'extrémité 22, et les deux tronçons intermédiaires 21 ne présentent pas la même section transversale que les deux tronçons d'extrémité 22.

Comme visible sur la figure 8, chaque tronçon d'extrémité 22 peut être prolongé par une terminaison 23 de section cylindrique, dont le diamètre, notamment compris entre 2,5 et 3,0 millimètres, est inférieur au diamètre D2 du tronçon d'extrémité 22, et dont la longueur L3 est comprise entre 10 et 30 millimètres, notamment d'environ 20 millimètres ; une portion tronconique 24 s'étendant entre le tronçon d'extrémité 22 et la terminaison 23 pour assurer une réduction régulière de diamètre. La terminaison 23 a pour objet de faciliter le passage à travers des orifices de laçage prévus sur la chaussure C.

Des portions pyramidales 25 sont également prévues entre les tronçons intermédiaires 21 et, d'un côté, le tronçon centrale 20 et, de l'autre côté, le tronçon d'extrémité 22 correspondant, renforçant ainsi les zones d'interfaçage entre les tronçons intermédiaires 21 et les tronçons 20, 22 adjacents.

La suite de la description porte sur les propriétés de retour élastique des deux bandes 1, 2 en silicone.

Il est en particulier avantageux pour l'invention que le matériau silicone employé présente les caractéristiques suivantes :
- une dureté shore A (selon la norme NF ISO 7619-1) comprise entre 65 et 75 ;
- une résistance de rupture à la traction (selon la norme NF ISO 37) comprise entre 7 et 9 MPa, et de préférence 80 ;
- un allongement en rupture à la traction (selon la norme NF ISO 37) compris entre 400 et 600 %, et de préférence 500 % ;
- une résistance au déchirement Type C (selon la norme NF ISO 34-1) comprise entre 30 et 40 KN/m, et de préférence 35 KN/m ; et
- une densité (selon la norme NF ISO 2781) comprise entre 1,14 et 1,24, et de préférence entre 1,18 et 1,20.

En référence aux figures 10A à 10D, pour caractériser les propriétés de retour élastique d'une bande B (que ce soit la bande 1 ou la bande 2), un test de mesure est mis en oeuvre, et qui consiste à :
- comme illustré sur la figure 10A, on sélectionne un segment SE de la bande B considérée, où le segment SE présente une section transversale constante et une longueur LR au repos de 5,0 centimètres (il est ainsi possible de sélectionner un segment sur la bande 1, ou un segment du tronçon central 20 de la bande 2, ou un segment de l'un des tronçons intermédiaires 21 de la bande 2, ou un segment de l'un des tronçons d'extrémité 22 de la bande 2) ;
- comme illustré sur la figure 10A, on serre un côté du segment SE au moyen d'un outil de serrage OS, tel qu'un étau ou une mâchoire, et on place une marque MA à 5,0 centimètres, le segment SE étant au repos ;
- comme illustré sur la figure 10B, on saisit manuellement ou au moyen d'un outil l'autre côté du segment SE, juste derrière la marque MA, et on étire ce segment SE en tirant dessus (comme schématisé par la flèche TI) avec une vitesse d'étirement comprise entre 1,2 et 1,6 centimètres par seconde, jusqu'à atteindre une longueur étirée LE de 10,0 centimètres ;
- comme illustré sur la figure 10C, à l'instant t0 on relâche le segment SE qui se contracte alors (comme schématisé par la flèche CO) et, à l'instant t0+t1 (t1 = premier temps après relâchement) on mesure la longueur LR1 du segment SE, dite première longueur relâchée ;
- comme illustré sur la figure 10D, à l'instant t0+t2 (t2 = second temps après relâchement, où t2>t1) on mesure la longueur LR2 du segment SE, dite seconde longueur relâchée.

A titre d'exemple, le premier temps t1 est compris entre 0,1 et 1 seconde, et le second temps t2 est compris entre 15 et 25 secondes.

Dans les essais menés avec les bandes 1, 2, t1 est fixé à 1 seconde et t2 est fixé à 22 secondes.

Concernant le premier lacet 100, la bande 1 présente une première longueur relâchée LR1 comprise entre 6,6 et 7,0 centimètres, et une seconde longueur relâchée LR2 comprise entre 5,3 et 5,7 centimètres.

Concernant le second lacet 200, les différences géométriques et dimensionnelles de leurs sections transversales entre les tronçons 20, 21, 22 de la bande 2 se traduit par des différences de propriété de retour élastique, avec :
- le tronçon central 20 présente une première longueur relâchée LR1 comprise entre 6,2 et 6,6 centimètres et une seconde longueur relâchée LR2 comprise entre 5,4 et 5,6 centimètres ;
- chaque tronçon intermédiaire 21 présente une première longueur relâchée comprise entre 5,9 et 6,3 centimètres et une seconde longueur relâchée comprise entre 5,1 et 5,3 centimètres ;
- chaque tronçon d'extrémité 22 présente une première longueur relâchée LR1 comprise entre 5,6 et 6,0 centimètres et une seconde longueur relâchée LR2 comprise entre 5,0 et 5,1 centimètres.

De manière générale, la bande 2 est conformée de sorte que le tronçon central 20 présente une première longueur relâchée LR1 et une seconde longueur relâchée LR2 supérieures respectivement à la première longueur relâchée LR1 et à la seconde longueur relâchée LR2 des tronçons intermédiaires 21, et chaque tronçon d'extrémité 22 présente une première longueur relâchée LR1 et une seconde longueur relâchée LR2 inférieures respectivement à la première longueur relâchée LR1 et à la seconde longueur relâchée LR2 des tronçons intermédiaires 21.

Autrement dit, le tronçon central 20 présente les plus grandes longueurs relâchées, tandis que les tronçons d'extrémité 22 présente les plus faibles longueurs relâchées, les tronçons intermédiaires 21 présentant des longueurs relâchées intermédiaires.

Comme visible sur la figure 4, en situation sur la chaussure C, une fois lacée, le tronçon central 20 est positionné au début (ou en bas) de la zone de laçage, puis les deux tronçons intermédiaires 21 poursuivent laçage au niveau du coup de pied, et enfin les tronçons d'extrémité 22 terminent le laçage en partie haute du coup de pied (au niveau de la cheville) et servent à former la boucle de fermeture du lacet 200.

Ainsi, chaque tronçon 20, 21, 22 a sa propre élasticité pour répondre à un confort et à une tenue optimales, sans pour autant compresser le pied, même après gonflement, où le tronçon central 10 (le plus ferme) permet de serrer fermement le lacet au niveau des doigts de pied, les tronçons intermédiaires 21 pour un laçage stable et sans tension au niveau du coup de pied afin d'offrir un bon retour veineux et une bonne tenue, et les tronçons d'extrémité 22 (plus souples) pour un serrage ferme mais non compressif au niveau de la cheville.

Bien entendu les exemples de mise en oeuvre évoqués ci-dessus ne présentent aucun caractère limitatif et d'autres améliorations et détails peuvent être apportés au lacet selon l'invention, sans pour autant sortir du cadre de l'invention où par exemple d'autres formes des sections transversales et/ou d'autres dimensions peuvent par exemple être envisagées.

A titre d'exemple, il est envisageable d'avoir une bande avec trois tronçons, et non cinq tronçons, comprenant :
- un tronçon central dont la forme et les dimensions de la section transversale, et donc les propriétés élastiques, sont similaires à celles du tronçon intermédiaire 21 décrit précédemment ; et
- deux tronçons d'extrémité de mêmes longueurs et dont les formes et les dimensions de la section transversale, et donc les propriétés élastiques, sont similaires à celles des tronçons d'extrémité 22 décrit précédemment, ces tronçons d'extrémité encadrant le tronçon central.

Dans ce mode avec trois tronçons (sans compter les éventuelles terminaisons 23 et/ou portions pyramidales 25), le rapport entre la longueur du tronçon central et la longueur d'un tronçon d'extrémité est compris entre 2,4 et 3,75.

## Revendications

1. Lacet (100 ; 200) pour chaussure (C), comprenant une bande (1 ; 2) élastique longiligne réalisée entièrement en silicone, ledit lacet (100 ; 200) étant caractérisé qu'il est du type constitué de ladite bande (1 ; 2) élastique longiligne réalisée entièrement en silicone, ladite bande répondant aux propriétés élastiques selon lesquelles, en sélectionnant au moins un segment (SE) de ladite bande, ledit segment présentant une section transversale constante et une longueur au repos (LR) de 5,0 centimètres, lorsque ledit segment est étiré avec une vitesse d'étirement comprise entre 1,0 et 2,0 centimètres par seconde jusqu'à atteindre une longueur étirée (LE) de 10,0 centimètres puis relâché, ledit segment se contracte et atteint une première longueur relâchée (LR1) comprise entre 5,6 et 7,0 centimètres après un premier temps (t1) compris entre 0,1 et 1 seconde après le relâchement, et atteint une seconde longueur relâchée (LR2) comprise entre 5,0 et 5,6 centimètres après un second temps (t2) compris entre 15 et 25 secondes après le relâchement.

2. Lacet (100) selon la revendication 1, **caractérisé en ce que** la bande (1) présente une section transversale constante sur au moins 95 % de sa longueur, et notamment sur sensiblement toute sa longueur.

3. Lacet (100) selon la revendication 2, **caractérisé en ce que** la bande (1) présente une première longueur relâchée (LR1) comprise entre 6,6 et 7,0 centimètres, et une seconde longueur relâchée (LR2) comprise entre 5,3 et 5,6 centimètres.

4. Lacet (200) selon la revendication 1, **caractérisé en ce que** la bande (2) présente au moins trois tronçons longilignes successifs comprenant un tronçon dit central (20) encadré par deux tronçons dits intermédiaires (21) de mêmes longueurs (L1), les tronçons intermédiaires (21) étant de même section transversale constante sur toutes leurs longueurs respectives, et le tronçon central (20) étant de section transversale constante sur toute sa longueur (L0) et différente de celle des tronçons intermédiaires (21), où le tronçon central (20) présente une première longueur relâchée (LR1) et une seconde longueur relâchée (LR2) supérieures respectivement à la première longueur relâchée (LR1) et à la seconde longueur relâchée (LR2) des tronçons intermédiaires (21).

5. Lacet (200) selon la revendication 4, **caractérisé en ce que** le tronçon central (20) présente une première longueur relâchée (LR1) comprise entre 6,2 et 6,6 centimètres et une seconde longueur relâchée (LR2) comprise entre 5,4 et 5,6 centimètres, et chaque tronçon intermédiaire (21) présente une première longueur relâchée (LR1) comprise entre 5,9 et 6,3 centimètres et une seconde longueur relâchée (LR2) comprise entre 5,1 et 5,3 centimètres.

6. Lacet (200) selon les revendications 4 ou 5, **caractérisé en ce que** le tronçon central (20) présente une section transversale sensiblement ellipsoïdale présentant un grand axe (G0) et un petit axe (P0), et chaque tronçon intermédiaire (21) présente une section transversale sensiblement rectangulaire présentant un grand côté (G1) parallèlement audit grand axe (G0) et un petit côté (P1) parallèlement audit petit axe (P0), où ledit petit axe (P0) est supérieur audit petit côté (P1) et ledit grand axe (G0) est sensiblement équivalent audit grand côté (G1).

7. Lacet (200) selon l'une quelconque des revendications 4 à 6, **caractérisé en ce que** le rapport entre la longueur (L0) du tronçon central (20) et la longueur (L1) d'un tronçon intermédiaire (21) est compris entre 0,8 et 1,25.

8. Lacet (200) selon l'une quelconque des revendications 4 à 7, **caractérisé en ce que** la bande (2) présente deux tronçons dits d'extrémité (22) de mêmes longueurs (L2) et prolongeant les tronçons intermédiaires (21) de part et d'autre du tronçon central (20), les tronçons d'extrémité (22) étant de même section transversale constante sur toutes leurs longueurs respectives, ladite section transversale des tronçons d'extrémité (22) étant différente de celles du tronçon central (20) et des tronçons intermédiaires (21), où chaque tronçon d'extrémité (22) présente une première longueur relâchée (LR1) et une seconde longueur relâchée (LR2) inférieures respectivement à la première longueur relâchée (LR1) et à la seconde longueur relâchée (LR2) des tronçons intermédiaires (21).

9. Lacet (200) selon la revendication 8, **caractérisé en ce que** chaque tronçon d'extrémité (22) présente une première longueur relâchée (LR1) comprise entre 5,6 et 6,0 centimètres et une seconde longueur relâchée (LR2) comprise entre 5,0 et 5,1 centimètres.

10. Lacet (200) selon les revendications 8 ou 9, **caractérisé en ce que** le tronçon d'extrémité (22) présente une section transversale sensiblement circulaire de diamètre (D2) donnée, ledit diamètre (D2) étant inférieur au grand axe (G0) de la section transversale sensiblement ellipsoïdale du tronçon central (20).

11. Lacet selon la revendication 4, **caractérisé en ce que** le tronçon central présente une première longueur relâchée (LR1) comprise entre 5,9 et 6,3 centimètres et une seconde longueur relâchée (LR2) comprise entre 5,1 et 5,3 centimètres, et chaque tronçon intermédiaire présente une première longueur relâchée (LR1) comprise entre 5,6 et 6,0 centimètres et une seconde longueur relâchée (LR2) comprise entre 5,0 et 5,1 centimètres.

12. Lacet selon la revendication 4, **caractérisé en ce que** le tronçon central présente une section transversale sensiblement rectangulaire présentant un grand côté (G1) et un petit côté (P1), et chaque tronçon intermédiaire présente une section transversale sensiblement circulaire de diamètre (D2) donnée, ledit diamètre (D2) étant inférieur audit grand côté (G1).

13. Lacet (100; 200) selon l'une quelconque des revendications précédentes, **caractérisé en ce que** le matériau silicone de la bande présente une dureté shore A comprise entre 50 et 90, et de préférence une dureté shore A comprise entre 65 et 75.

14. Chaussure (C) équipée d'un lacet (100 ; 200) selon l'une quelconque des revendications précédentes.

15. Utilisation comme lacet (100 ; 200) pour chaussure (C) d'une bande (1 ; 2) élastique longiligne réalisée entièrement en silicone, ladite bande répondant aux propriétés élastiques selon lesquelles, en sélectionnant au moins un segment (SE) de ladite bande, ledit segment présentant une section transversale constante et une longueur au repos (LR) de 5,0 centimètres, lorsque ledit segment est étiré avec une vitesse d'étirement comprise entre 1,0 et 2,0 centimètres par seconde jusqu'à atteindre une longueur étirée (LE) de 10,0 centimètres puis relâché, ledit segment se contracte et atteint une première longueur relâchée (LR1) comprise entre 5,6 et 7,0 centimètres après un premier temps (t1) compris entre 0,1 et 1 seconde après le relâchement, et atteint une seconde longueur relâchée (LR2) comprise entre 5,0 et 5,6 centimètres après un second temps (t2) compris entre 15 et 25 secondes après le relâchement.

## Patentansprüche

1. Schnürsenkel (100; 200) für einen Schuh (C), umfassend ein längliches elastisches Band (1; 2), das vollständig aus Silikon ausgeführt ist, wobei der Schnürsenkel (100; 200) **dadurch gekennzeichnet ist, dass** er von dem Typ ist, der aus dem länglichen elastischen Band (1; 2) besteht, das vollständig aus Silikon ausgeführt ist, wobei das Band die elastischen Eigenschaften erfüllt, denen gemäß, bei Auswahl von mindestens einem Segment (SE) des Bandes, wobei das Segment einen konstanten Querschnitt und eine Ruhelänge (LR) von 5,0 Zentimetern aufweist, wenn das Segment mit einer Dehnungsgeschwindigkeit im Bereich zwischen 1,0 und 2,0 Zentimetern pro Sekunde gedehnt, bis es eine gedehnte Länge (LE) von 10,0 Zentimetern erreicht, und anschließend losgelassen wird, das Segment sich zusammenzieht und nach einer ersten Zeit (t1) im Bereich zwischen 0,1 und 1 Sekunde nach dem Loslassen eine erste losgelassene Länge (LR1) im Bereich zwischen 5,6 und 7,0 Zentimetern erreicht, und nach einer zweiten Zeit (t2) im Bereich zwischen 15 und 25 Sekunden nach dem Loslassen eine zweite losgelassene Länge (LR2) im Bereich zwischen 5,0 und 5,6 Zentimetern erreicht.

2. Schnürsenkel (100) nach Anspruch 1, **dadurch gekennzeichnet, dass** das Band (1) auf mindestens 95 % seiner Länge, und vor allem auf im Wesentlichen seiner gesamten Länge, einen konstanten Querschnitt aufweist.

3. Schnürsenkel (100) nach Anspruch 2, **dadurch gekennzeichnet, dass** das Band (1) eine erste losgelassene Länge (LR1) im Bereich zwischen 6,6 und 7,0 Zentimetern, und eine zweite losgelassene Länge (LR2) im Bereich zwischen 5,3 und 5,6 Zentimetern aufweist.

4. Schnürsenkel (200) nach Anspruch 1, **dadurch gekennzeichnet, dass** das Band (2) mindestens drei aufeinanderfolgende längliche Abschnitte aufweist, die einen sogenannten mittleren Abschnitt (20) umfassen, der von zwei sogenannten Zwischenabschnitten (21) gleicher Längen (L1) eingerahmt wird, wobei die Zwischenabschnitte (21) auf ihren gesamten jeweiligen Längen von gleichem konstantem Querschnitt sind, und wobei der mittlere Abschnitt (20) auf seiner gesamten Länge (L0) von konstantem und unterschiedlichem Querschnitt zu demjenigen der Zwischenabschnitte (21) ist, wobei der mittlere Abschnitt (20) eine erste losgelassene Länge (LR1) und eine zweite losgelassene Länge (LR2) aufweist, die jeweils größer sind als die erste losgelassene Länge (LR1) und als die zweite losgelassene Länge (LR2) der Zwischenabschnitte (21).

5. Schnürsenkel (200) nach Anspruch 4, **dadurch gekennzeichnet, dass** der mittlere Abschnitt (20) eine erste losgelassene Länge (LR1) im Bereich zwischen 6,2 und 6,6 Zentimetern, und eine zweite losgelassene Länge (LR2) im Bereich zwischen 5,4 und 5,6 Zentimetern aufweist, und jeder Zwischenabschnitt (21) eine erste losgelassene Länge (LR1) im Bereich zwischen 5,9 und 6,3 Zentimetern, und eine zweite losgelassene Länge (LR2) im Bereich zwischen 5,1 und 5,3 Zentimetern aufweist.

6. Schnürsenkel (200) nach den Ansprüchen 4 oder 5, **dadurch gekennzeichnet, dass** der mittlere Abschnitt (20) einen im Wesentlichen ellipsenförmigen Querschnitt aufweist, der eine lange Achse (G0) und eine kurze Achse (P0) aufweist, und jeder Zwischenabschnitt (21) einen im Wesentlichen rechteckigen Querschnitt aufweist, der parallel zur langen Achse (G0) eine lange Seite (G1), und parallel zur kurzen Achse (P0) eine kurze Seite (P1) aufweist, wobei die kurze Achse (P0) größer ist als die kurze Seite (P1), und die lange Achse (G0) der langen Seite (G1) im Wesentlichen gleich ist.

7. Schnürsenkel (200) nach einem der Ansprüche 4 bis 6, **dadurch gekennzeichnet, dass** das Verhältnis zwischen der Länge (L0) des mittleren Abschnitts (20) und der Länge (L1) des Zwischenabschnitts (21) im Bereich zwischen 0,8 und 1,25 beträgt.

8. Schnürsenkel (200) nach einem der Ansprüche 4 bis 7, **dadurch gekennzeichnet, dass** das Band (2) zwei sogenannte Endabschnitte (22) aufweist, die von gleichen Längen (L2) sind und die Zwischenabschnitte (21) auf beiden Seiten des mittleren Abschnitts (20) verlängern, wobei die Endabschnitte (22) auf ihren gesamten jeweiligen Längen von gleichem konstantem Querschnitt sind, wobei sich der Querschnitt der Endabschnitte (22) von demjenigen des mittleren Abschnitts (20) und der Zwischenabschnitte (21) unterscheidet, wobei jeder Endabschnitt (22) eine erste losgelassene Länge (LR1) und eine zweite losgelassene Länge (LR2) aufweist, die jeweils kleiner sind als die erste losgelassene Länge (LR1) und als die zweite losgelassene Länge (LR2) der Zwischenabschnitte (21).

9. Schnürsenkel (200) nach Anspruch 8, **dadurch gekennzeichnet, dass** jeder Endabschnitt (22) eine erste losgelassene Länge (LR1) im Bereich zwischen 5,6 und 6,0 Zentimetern, und eine zweite losgelassene Länge (LR2) im Bereich zwischen 5,0 und 5,1 Zentimetern aufweist.

10. Schnürsenkel (200) nach den Ansprüchen 8 oder 9, **dadurch gekennzeichnet, dass** der Endabschnitt (22) einen im Wesentlichen kreisrunden Querschnitt von gegebenem Durchmesser (D2) aufweist, wobei der Durchmesser (D2) kleiner ist als die lange Achse (G0) des im Wesentlichen ellipsenförmigen Querschnitts des mittleren Abschnitts (20).

11. Schnürsenkel nach Anspruch 4, **dadurch gekennzeichnet, dass** der mittlere Abschnitt eine erste losgelassene Länge (LR1) im Bereich zwischen 5,9 und 6,3 Zentimetern, und eine zweite losgelassene Länge (LR2) im Bereich zwischen 5,1 und 5,3 Zentimetern aufweist, und jeder Zwischenabschnitt eine erste losgelassene Länge (LR1) im Bereich zwischen 5,6 und 6,0 Zentimetern, und eine zweite losgelassene Länge (LR2) im Bereich zwischen 5,0 und 5,1 Zentimetern aufweist.

12. Schnürsenkel nach Anspruch 4, **dadurch gekennzeichnet, dass** der mittlere Abschnitt einen im Wesentlichen rechteckigen Querschnitt aufweist, der eine lange Seite (G1) und eine kurze Seite (P1) aufweist, und jeder Zwischenabschnitt einen im Wesentlichen kreisrunden Querschnitt von gegebenem Durchmesser (D2) aufweist, wobei der Durchmesser (D2) kleiner ist als die lange Seite (G1).

13. Schnürsenkel (100; 200) nach einem der vorstehenden Ansprüche, **dadurch gekennzeichnet, dass** das Silikonmaterial des Bandes eine Shore-Härte A im Bereich zwischen 50 und 90, und vorzugsweise eine Shore-Härte A im Bereich zwischen 65 und 75 aufweist.

14. Schuh (C), der mit einem Schnürsenkel (100; 200) nach einem der vorstehenden Ansprüche ausgestattet ist.

15. Verwendung eines vollständig aus Silikon ausgeführten länglichen elastischen Bandes (1; 2) als Schnürsenkel (100; 200) für einen schuh (C), wobei das Band die elastischen Eigenschaften erfüllt, denen gemäß, bei Auswahl von mindestens einem Segment (SE) des Bandes, wobei das Segment einen konstanten Querschnitt und eine Ruhelänge (LR) von 5,0 Zentimetern aufweist, wenn das Segment mit einer Dehnungsgeschwindigkeit im Bereich zwischen 1,0 und 2,0 Zentimetern pro Sekunde gedehnt, bis es eine gedehnte Länge (LE) von 10,0 Zentimetern erreicht, und anschließend losgelassen wird, das Segment sich zusammenzieht und nach einer ersten Zeit (t1) im Bereich zwischen 0,1 und 1 Sekunde nach dem Loslassen eine erste losgelassene Länge (LR1) im Bereich zwischen 5,6 und 7,0 Zentimetern erreicht, und nach einer zweiten Zeit (t2) im Bereich zwischen 15 und 25 Sekunden nach dem Loslassen eine zweite losgelassene Länge (LR2) im Bereich zwischen 5,0 und 5,6 Zentimetern erreicht.

## Claims

1. A shoelace (100; 200) for a shoe (C), comprising an elongate elastic band (1; 2) entirely made of silicone, said shoelace (100; 200) being **characterized in that** it is constituted by said elongate elastic band (1; 2) entirely made of silicone, said band having elastic properties according to which, by selecting at least one segment (SE) of said band, said segment having a constant cross-section and a length at rest (LR) of 5.0 centimeters, when said segment is stretched with a stretching speed comprised between 1.0 and 2.0 centimeters per second until reaching a stretched length (LE) of 10.0 centimeters and then released, said segment contracts and reaches a first released length (LR1) comprised between 5.6 and 7.0 centimeters after a first time (t1) comprised between 0.1 and 1 second after the release, and reaches a second released length (LR2) comprised between 5.0 and 5.6 centimeters after a second time (t2) comprised between 15 and 25 seconds after the release.

2. The shoelace (100) according to claim 1, **characterized in that** the band (1) has a constant cross-section over at least 95% of its length, and in particular over substantially its entire length.

3. The shoelace (100) according to claim 2, **characterized in that** the band (1) has a first released length (LR1) comprised between 6.6 and 7.0 centimeters, and a second released length (LR2) comprised between 5.3 and 5.6 centimeters.

4. The shoelace (200) according to claim 1, **characterized in that** the band (2) has at least three successive elongate sections comprising a section called central section (20) surrounded by two sections called intermediate sections (21) with the same lengths (L1), the intermediate sections (21) having the same constant cross-section over their entire respective lengths, and the central section (20) having a cross-section constant over its entire length (L0) and different from that of the intermediate sections (21), where the central section (20) has a first released length (LR1) and a second released length (LR2) greater than respectively the first released length (LR1) and the second released length (LR2) of the intermediate sections (21).

5. The shoelace (200) according to claim 4, **characterized in that** the central section (20) has a first released length (LR1) comprised between 6.2 and 6.6 centimeters and a second released length (LR2) comprised between 5.4 and 5.6 centimeters, and each intermediate section (21) has a first released length (LR1) comprised between 5.9 and 6.3 centimeters and a second released length (LR2) comprised between 5.1 and 5.3 centimeters.

6. The shoelace (200) according to claims 4 or 5, **characterized in that** the central section (20) has a substantially ellipsoidal cross-section having a major axis (G0) and a minor axis (P0), and each intermediate section (21) has a substantially rectangular cross-section having a long-side edge (G1) parallel to said major axis (G0) and a short-side edge (P1) parallel to said minor axis (P0), where said minor axis (P0) is larger than said short-side edge (P1) and said major axis (G0) is substantially equivalent to said long-side edge (G1).

7. The shoelace (200) according to any one of claims 4 to 6, **characterized in that** the ratio between the length (L0) of the central section (20) and the length (L1) of an intermediate section (21) is comprised between 0.8 and 1.25.

8. The shoelace (200) according to any one of claims 4 to 7, **characterized in that** the band (2) has two sections called end sections (22) with the same lengths (L2) and prolonging the intermediate sections (21) on either side of the central section (20), the end sections (22) having the same constant cross-section over their entire respective lengths, said cross-section of the end sections (22) being different from the sections of the central section (20) and of the intermediate sections (21), where each end section (22) has a first released length (LR1) and a second released length (LR2) respectively smaller than the first released length (LR1) and the second released length (LR2) of the intermediate sections (21).

9. The shoelace (200) according to claim 8, **characterized in that** each end section (22) has a first released length (LR1) comprised between 5.6 and 6.0 centimeters and a second released length (LR2) comprised between 5.0 and 5.1 centimeters.

10. The shoelace (200) according to claims 8 or 9, **characterized in that** the end section (22) has a substantially circular cross-section with a given diameter (D2), said diameter (D2) being smaller than the major axis (G0) of the substantially ellipsoidal cross-section of the central section (20).

11. The shoelace according to claim 4, **characterized in that** the central section has a first released length (LR1) comprised between 5.9 and 6.3 centimeters and a second released length (LR2) comprised between 5.1 and 5.3 centimeters, and each intermediate section has a first released length (LR1) comprised between 5.6 and 6.0 centimeters and a second released length (LR2) comprised between 5.0 and 5.1 centimeters.

12. The shoelace according to claim 4, **characterized in that** the central section has a substantially rectangular cross-section having a long-side edge (G1) and a short-side edge (P1), and each intermediate section has a substantially circular cross-section with a given diameter (D2), said diameter (D2) being smaller than said long-side edge (G1).

13. The shoelace (100; 200) according to any one of the preceding claims, **characterized in that** the silicone material of the band has a Shore hardness A comprised between 50 and 90, and preferably a Shore hardness A comprised between 65 and 75.

14. A shoe (C) equipped with a shoelace (100; 200) according to any one of the preceding claims.

15. Use as a shoelace (100; 200) for a shoe (C) of an elongate elastic band (1; 2) entirely made of silicone, said band having elastic properties according to which, by selecting at least one segment (SE) of said band, said segment having a constant cross-section and a length at rest (LR) of 5.0 centimeters, when said segment is stretched with a stretching speed comprised between 1.0 and 2.0 centimeters per second until reaching a stretched length (LE) of 10.0 centimeters and then released, said segment contracts and reaches a first released length (LR1) comprised between 5.6 and 7.0 centimeters after a first time (t1) comprised between 0.1 and 1 second after the release, and reaches a second released length (LR2) comprised between 5.0 and 5.6 centimeters after a second time (t2) comprised between 15 and 25 seconds after the release.
